# EUROPÄISCHE PATENTSCHRIFT

(11) **EP 1 144 138 B1**
(45) Veröffentlichungstag und Bekanntmachung des Hinweises auf die Patenterteilung: **06.11.2002**
(21) Anmeldenummer: 99932711.7
(22) Anmeldetag: 22.06.1999
(51) Int. Cl.: B21B 1/00

(54) **VERFAHREN ZUM SCHLEIFEN VON WENIGSTENS EINER FLÄCHE AN EINEM IN DER ZERSPANTECHNIK EINGESETZTEN SCHNEIDMESSER, VERWENDUNG DES VERFAHRENS UND SCHLEIFSCHEIBE ZUR DURCHFÜHRUNG DES VERFAHRENS**
METHOD FOR GRINDING AT LEAST ONE SURFACE ON A CUTTING KNIFE USED IN MACHINING, USE OF SAID METHOD AND GRINDING WHEEL USED TO CARRY OUT SAID METHOD
PROCEDE POUR MEULER AU MOINS UNE FACE D'UNE LAME UTILISEE DANS LA TECHNIQUE D'ENLEVEMENT DE COPEAUX, MISE EN OEUVRE DE CE PROCEDE ET MEULE POUR LA MISE EN OEUVRE DUDIT PROCEDE

(30) Priorität: 23.06.1998 DE 19827897
(43) Veröffentlichungstag der Anmeldung: 17.10.2001
(73) Patentinhaber: Oerlikon Geartec AG, 8023 Zürich (CH)
(72) Erfinder: GIURGIUMAN, Horia, CH-8037 Zürich (CH); KNADEN, Manfred, CH-8050 Zürich (CH)
(74) Vertreter: Menges, Rolf, Dipl.-Ing.
(86) Internationale Anmeldenummer: EP9904327
(87) Internationale Veröffentlichungsnummer: WO99067036

(56) Entgegenhaltungen:
- US-A- 5 241 794
- US-A- 5 259 148
- US-A- 5 503 588

## Beschreibung

Die Erfindung betrifft ein Verfahren zum Schleifen von wenigstens einer Fläche an einem in der Zerspantechnik eingesetzten Schneidmessers mit einer sich um eine Achse drehenden Schleifscheibe, deren Arbeitsbereich eine Ringfläche ist, eine vorteilhafte Verwendung des Verfahrens und eine Schleifscheibe zur Durchführung des Verfahrens.

Bei dem Schleifen von in der Zerspantechnik eingesetzten Schneidmessern existieren heute zwei Technologien, nämlich Formschleifen und Erzeugungsschleifen. Der wesentliche Unterschied zwischen diesen beiden Schleiftechnologien besteht darin, daß bei dem Formschleifen die Erzeugende im voraus auf dem Werkzeug generiert wird (Abrichten). Auf diese Weise entsteht ein einfacher Prozeß, bei dem das Schleifwerkzeug der Profilträger ist. Für die Flächenerzeugung ist dann nur eine Vorschubbewegung nötig. Im Gegensatz dazu wird bei dem Erzeugungsschleifen die Erzeugende durch mindestens zwei Maschinenbewegungen generiert, wodurch der Prozeß komplexen wird. Das Erzeugungsschleifen ist aber flexibler als das Formschleifen, weil sich durch beliebige Bewegungskombinationen eine Vielfalt von Profilen erzeugen läßt. Die Erhöhung der Flexibilität wird außerordentlich geschätzt, wenn Sonderprofile in einer kleinen oder in einer mittleren Losgröße hergestellt werden müssen. Das Erzeugungsprofil auf die Schleifscheibe zu bringen, ist in diesem Fall nicht erforderlich. Das Erzeugungsschleifen ist aber mit größerem Steuerungsaufwand als das Profilschleifen verbunden.

Ein Verfahren der eingangs genannten Art ist aus der US 5 168 661 A bekannt. Bei diesem bekannten Verfahren werden eine besondere Schleifscheibenkonfiguration und ein besonderer Bewegungsablauf bei dem Bewegen des Schneidmessers relativ zu der Schleifscheibe eingesetzt, um die Bildung einer Anzahl von gewünschten Oberflächen an einem Schneidmesser zu ermöglichen. Außerdem sollen spiralförmige Rillen, die auf der Werkstückoberfläche durch das von der Schleifscheibe am höchsten vorstehende Korn erzeugt werden, vermieden werden. Zu diesem Zweck wird bei dem bekannten Verfahren eine Profilschleifscheibe eingesetzt, die in der vorgenannten US 5 168 661 A auch beschrieben und dargestellt, hingegen in der US 5 241 794 beansprucht ist. Diese bekannte Profilschleifscheibe weist ein Schleifprofil auf, das zum Schlichtschleifen auf dem äußeren Teil der Scheibenoberfläche eine schmale, im wesentlichen ebene Fläche hat, welche zu einer Oberfläche eines Werkstückes während des Schlichtschleifens im wesentlichen tangential gehalten wird. Diese Profilschleifscheibe besteht aus einem teueren, äußerst dauerhaften Schleifmaterial wie CBN-Kristallen, es können aber auch andere Materialien wie Aluminiumoxid verwendet werden, da die Profilschleifscheibe nicht abgerichtet zu werden braucht. Außer der schmalen ebenen Fläche, die zum Schlichtschleifen eingesetzt wird, weist der Arbeitsbereich der bekannten Profilschleifscheibe eine innere konische Fläche, eine innere bogenförmige Fläche und eine äußere bogenförmige Fläche auf. Zum Schruppschleifen werden die innere konische Fläche, die innere bogenförmige Fläche und/oder die äußere bogenförmige Fläche eingesetzt. Die geschruppte Messeroberfläche wird anschließend mit der schmalen ebenen Fläche geschlichtet.

Dieses bekannte Verfahren erfordert einen komplizierten Bewegungsablauf, weil jede an einem Schneidmesser zu schleifende Fläche zunächst zumindest mit der inneren konischen Fläche geschruppt und anschließend mit der schmalen ebenen Fläche geschlichtet wird. Die bei dem bekannten Verfahren eingesetzte Profilschleifscheibe besteht in ihrem Schrupp- und Schlichtbereich aus Schleifmaterialien mit unterschiedlicher Korngröße. Die von der bekannten Profilschleifscheibe auszuführende Schrupp- und Schlichtarbeit wird somit auf zwei verschiedene Schleifscheibenbereiche verteilt, von denen der eine nur zum Schruppschleifen und der andere nur zum Schlichtschleifen eingesetzt wird. Bei den Schneidmessern, die durch das bekannte Verfahren geschliffen werden, handelt es sich um die üblichen Schnellstahlmesser. Nachteilig ist bei dem bekannten Verfahren weiter, daß ein Schlichtschleifen von konkav gekrümmten Flächen nicht möglich ist, weil das Schlichten immer mit der schmalen ebenen Fläche erfolgt. Ferner ist bei dem bekannten Erzeugungsschleifverfahren nachteilig, daß sich aufgrund der dabei eingesetzten CBN-Scheiben Hartmetallmesser nicht schleifen lassen. Eine CBN-Scheibe hätte keine ausreichende Standfestigkeit bei der Bearbeitung von Hartmetallmessern. Hartmetallmesser lassen sich aber auch nicht ohne weiteres Formschleifen. Für Hartmetallmesser wäre zum Formschleifen eine breite Diamantscheibe erforderlich, diese Diamantscheiben lassen sich aber sehr schwer konditionieren.

Zur Herstellung der Zahnräder eines Getriebes kann es beispielsweise erforderlich sein, sechs unterschiedliche Messertypen einzusetzen, um sechs unterschiedliche Profile herzustellen. Auf einer Borazon-Schleifscheibe könnten diese sechs Profile durch Umprofilieren hergestellt werden. Auf einer Diamant-Schleifscheibe wäre das nicht wirtschaftlich. Vielmehr müßten mehrere verschiedene Diamantscheiben für das Formschleifen bereitgestellt werden.

Aufgabe der Erfindung ist es, ein Verfahren der eingangs genannten Art anzugeben, das einen einfacheren Arbeitsablauf und den Einsatz einer Schleifscheibe mit einfacherer Konfiguration ermöglicht und insbesondere auch das Schleifen von gekrümmten Flächen gestattet. Außerdem sollen eine vorteilhafte Verwendung des Verfahrens und eine Schleifscheibe zur Durchführung des Verfahrens angegeben werden.

Diese Aufgabe ist erfindungsgemäß durch das Verfahren gemäß Patentanspruch 1, durch die Verwendung gemäß Patentanspruch 15 bzw. durch die Schleifscheibe gemäß Patentanspruch 16 gelöst.

Im Gegensatz zu dem bekannten Verfahren mit kompliziert konfigurierter Schleifscheibe läßt sich bei dem Verfahren nach der Erfindung eine Universalschleifscheibe einsetzen, deren Arbeitsbereich eine Ringfläche ist, die im Axialschnitt ein bogenförmiges Profil hat. Durch das Verfahren nach der Erfindung wird zuerst eine Fläche an dem Schneidmesser durch Schleifen mit der Ringfläche unter einer ersten räumlichen Orientierung zwischen Schleifscheibe und Schneidmesser durch wenigstens eine erste translatorische Relativbewegung zwischen Schleifscheibe und Schneidmesser erzeugt, und dann wird wenigstens ein Teil der erzeugten Fläche mit der Ringfläche unter einer zweiten räumlichen Orientierung zwischen Schleifscheibe und Schneidmesser durch wenigstens eine zweite translatorische Relativbewegung zwischen Schleifscheibe und Schneidmesser überschliffen. Erfindungsgemäß läßt sich so mit einem Bereich der Ringfläche eine Fläche schleifen und anschließend diese Fläche mit einem anderen Bereich der Ringfläche überschleifen. Dazu braucht die bei dem Verfahren nach der Erfindung eingesetzte Schleifscheibe in diesen beiden Bereichen keine unterschiedlichen Spezifikationen zu haben, denn allein durch entsprechende Wahl der Parameter, gekoppelt mit den beiden unterschiedlichen räumlichen Orientierungen, läßt sich dieselbe Fläche des Schneidmessers schleifen und anschließend überschleifen, also z.B. schruppund schlichtschleifen, und zwar ungeachtet dessen, ob die fertige Fläche plan, konvex oder konkav ist. Die bei dem Verfahren nach der Erfindung eingesetzte Schleifscheibe braucht in ihrem Arbeitsbereich lediglich einen Radius zu haben und weist deshalb eine wesentlich einfachere Konfiguration als die bei dem bekannten Verfahren eingesetzte Schleifscheibe auf. Der Verfahrensablauf ist bei dem erfindungsgemäßen Verfahren ebenfalls wesentlich einfacher als bei dem bekannten Verfahren, weil lediglich zwei unterschiedliche räumliche Orientierungen gewählt werden können, indem beispielsweise für das Schneidmesser in bezug auf die Schleifscheibe ein anderer Winkel gewählt wird. Das Verfahren nach der Erfindung ist somit im Einsatz wesentlich flexibler als das bekannte Verfahren. Die spiralförmigen Rillen, die durch das bekannte Verfahren auf aufwendige Art vermieden werden, werden auch durch das Verfahren nach der Erfindung vermieden, ohne daß es erforderlich ist, eine Schleifscheibe mit einer schmalen ebenen Fläche zum Schlichtschleifen einzusetzen.

Bei der Verwendung des Verfahrens nach Anspruch 15 ist das Erzeugungsschleifen von Hartmetallmessern möglich. Das ist ein sehr bedeutsamer Verwendungszweck des erfindungsgemäßen Verfahrens, weil bei der Herstellung von Zahnrädern mehr und mehr das Trockenfräsen angewandt wird, bei dem Schneidmesser aus Hartmetall eingesetzt werden müssen. Hartmetall läßt sich nur mit Diamant bearbeiten, Diamant-Profilschleifscheiben sind aber kaum durch Abrichten profilierbar, so daß das Profilschleifen von Hartmetallmessern praktisch ausscheidet. Das Verfahren nach der Erfindung läßt sich somit nicht nur für das Erzeugungsschleifen von Schneidmessern aus Schnellstahl einsetzen, sondern auch von Schneidmessern aus Hartmetall, indem einfach eine Diamant-Schleifscheibe zum Einsatz gebracht wird.

Zur Durchführung des erfindungsgemäßen Verfahrens wird eine Schleifscheibe nach dem Oberbegriff des Anspruchs 16 eingesetzt, deren Arbeitsbereich wie bei einer aus der US 5 259 148 A bekannten Schleifscheibe ausgebildet ist, welche aber zum Erzeugungsschleifen von Glaslinsen vorgesehen ist. Der Einsatz einer solchen Diamant-Topfschleifscheibe mit einem Arbeitsbereich, der zum Teil in einem Stirnbereich und zum Teil in einem Zylinderbereich der Topfschleifscheibe liegt, bietet den Vorteil, daß an einem in der Zerspantechnik eingesetzten Schneidmesser wahlweise plane oder gekrümmte Flächen (mit dem Stirnbereich) oder konkave Flächen (mit dem Zylinderbereich oder dem Stirnbereich) geschliffen werden können, je nach räumlicher Orientierung zwischen Schleifscheibe und Schneidmesser. Mit einer Diamantschleifscheibe werden das Verschleißverhalten besser und die Scheibengeometrie stabiler als bei der bekannten CBN-Profilschleifscheibe. Der Durchmesser des sog. profilierenden Punktes, der sich genau bestimmen läßt, ändert sich während einer technologischen Phase im Vergleich zu der CBN-Profilschleifscheibe nicht mehr. Eine Kompensation der Position der Diamantschleifscheibe ist deshalb nicht erforderlich. Darüber hinaus läßt sich eine Messerschulter, bei der das Aufmaß größer ist, in einer separaten technologischen Phase erzeugen, was zur Erhöhung der Wirtschaftlichkeit des Prozesses beiträgt.

Da bei der Schleifscheibe nach der Erfindung der Arbeitsbereich eine Ringfläche ist, welcher im Axialschnitt ein bogenförmiges Profil hat, das sich über einen Gesamtkontaktwinkel erstreckt, lassen sich innerhalb dieses Arbeitsbereiches durch Wahl von unterschiedlichen Profilkippwinkeln die Schrupp- und Schlichtarbeitsbereiche der Schleifscheibe gegeneinander verschieben oder sogar trennen. Wegen des Gesamtkontaktwinkels von etwa 145° läßt sich der eingesetzte Teil des Arbeitsbereiches im Stirnbereich und/oder Zylinderbereich der Schleifscheibe wählen. Wegen des bei der Schleifscheibe nach der Erfindung vorgesehenen kreisbogenförmigen Profils, das einen Rundungsradius hat, der in einem Bereich von 0,5 bis 5 mm und bevorzugt von 0,5 bis 1 mm liegt und am bevorzugtesten 0,5 mm oder weniger beträgt, bieten sich flexible Möglichkeiten zur Bearbeitung des Schneidmessers.

Die unter Verwendung des Verfahrens nach der Erfindung zu schleifenden Schneidmesser können aus verschiedenen Hartmetallsorten bestehen.

Eine mit der erfindungsgemäßen Schleifscheibe erzeugte Messerflanke kann aus einer oder mehreren geometrischen Flächen bestehen. Die Flächen- und Flankenform wird durch das relative Positionieren von Schleifscheibe und Schneidmesser erzeugt. In diesem Sinne erzeugt der Zylinderbereich der Schleifscheibe eine konkave Fläche, wogegen der Stirnbereich eine gekrümmte oder eine ebene Fläche erzeugen kann. Daher kann die Messerflanke aus zwei oder mehr als zwei unterschiedlichen Flächen bestehen (z.B. aus einer konkaven Fläche mit einem größeren Freiwinkel und aus einer ebenen Facette mit einem kleineren Freiwinkel).

Vorteilhafte Ausgestaltungen der Erfindung bilden die Gegenstände der Unteransprüche.

Wenn in vorteilhafter Ausgestaltung des Verfahrens nach der Erfindung die erste räumliche Orientierung zwischen Schleifscheibe und Schneidmesser durch Einstellen einer ersten Position des Schneidmessers in bezug auf die Schleifscheibe erzielt wird und die zweite räumliche Orientierung zwischen Schleifscheibe und Schneidmesser durch Einstellen einer zweiten Position des Schneidmessers in bezug auf die Schleifscheibe erzielt wird, läßt sich eine herkömmliche Schleifmaschine einsetzen, bei der die Schleifscheibe um ihre eigene Achse drehbar und in der Y-Achse vertikal verfahrbar ist.

Wenn in weiterer vorteilhafter Ausgestaltung des Verfahrens nach der Erfindung die erste Position des Schneidmessers so gewählt wird, daß die Schleifscheibe die Fläche an dem Schneidmesser mit einem in einem Zylinderbereich der Schleifscheibe gelegenen ersten Flächenelement der Ringfläche erzeugt, und die zweite Position des Schneidmessers so gewählt wird, daß die Schleifscheibe den wenigstens einen Teil der erzeugten Fläche an dem Schneidmesser mit einer in einem Stirnbereich der Schleiffläche gelegenen zweiten Flächenelement der Ringfläche überschleift, dann kann die mit dem Zylinderbereich erzeugte konkave Fläche wahlweise mit dem Stirnbereich so überschliffen werden, daß die erzeugte Fläche konkav bleibt oder plan wird oder zumindest teilweise plan wird.

Wenn in weiterer vorteilhafter Ausgestaltung der Erfindung die zweite Position des Schneidmessers so gewählt wird, daß die Schleifscheibe den wenigstens einen Teil der erzeugten Fläche an dem Schneidmesser als konkave oder ebene Facette erzeugt, braucht lediglich die räumliche Orientierung zwischen Schleifscheibe und Schneidmesser entsprechend gewählt zu werden.

Wenn in weiterer vorteilhafter Ausgestaltung des Verfahrens nach der Erfindung bei dem Erzeugen einer Fläche an dem Schneidmesser der Abtrag nur durch Zustellung in einer Y-Achse der Maschine erfolgt, läßt sich der Erzeugungsschleifvorgang auf einfache Weise steuern.

Wenn in weiterer vorteilhafter Ausgestaltung des Verfahrens nach der Erfindung die Erzeugung der Fläche an dem Schneidmesser nur mit drei zueinander rechtwinkeligen Linearachsen erfolgt und andere Achsen als bloße Einstellachsen eingesetzt und vor dem eigentlichen Erzeugungsschleifen der Fläche an dem Schneidmesser positioniert werden, läßt sich durch drei gesteuerte Linearbewegungen jede gewünschte Fläche an dem Schneidmesser auf einer herkömmlichen Schleifmaschine wie einer Schleifmaschine des Typs B22 der Anmelderin (vgl. den Firmenprospekt "CNC-Werkzeugschleifzelle Oerlikon B22", OGT-B22/D/hJ) oder des Typs B5 der Anmelderin (vgl. die beiden Firmenprospekte jeweils mit der Bezeichnung "profil B 5", K 1.11 - d/e - cH bzw. OGT-profil B5/E/dH) erzeugt.

Wenn in weiterer vorteilhafter Ausgestaltung des Verfahrens nach der Erfindung die Fläche an dem Schneidmesser in dem einen und/oder oder in dem anderen Schritt in zwei Durchgängen durch zwei erste bzw. zweite translatorische Relativbewegungen zwischen Schleifscheibe und Schneidmesser erzeugt wird, läßt sich die Fläche jeweils in zwei Schritten schrupp- und schlichtschleifen.

Wenn in weiterer vorteilhafter Ausgestaltung des Verfahrens nach der Erfindung dieses auf einer CNC-Maschine ausgeführt wird, läßt sich der Schleifvorgang hinsichtlich Geometrie und Technologie auf übliche Weise steuern.

Wenn in weiterer vorteilhafter Ausgestaltung des Verfahrens nach der Erfindung zum Ermitteln von Wechselbeziehungen zwischen geometrischen und technologischen Parametern für das Erzeugungsschleifen ein CDS-Rechensystem (CDS ist die Abkürzung für Controlled Disk System) eingesetzt wird, ist lediglich ein spezielles Programmpaket erforderlich, um eine übliche Schleifmaschine, beispielsweise des o.g. Typs B22, auf das erfindungsgemäße Erzeugungsschleifen umzurüsten.

Wenn in weiterer vorteilhafter Ausgestaltung des Verfahrens nach der Erfindung die Fläche an dem Schneidmesser in dem einen Schritt mit wenigstens einem Schruppschnitt erzeugt wird und der wenigstens eine Teil der erzeugten Fläche in dem anderen Schritt mit einem Schlichtschnitt überschliffen wird, läßt sich jede Fläche separat erzeugen und dabei die Oberflächenmakround -mikrogeometrie der Fläche separat beeinflussen.

Wenn in weiterer vorteilhafter Ausgestaltung des Verfahrens nach der Erfindung die translatorische Relativbewegung zwischen Schleifscheibe und Schneidmesser dadurch erzeugt wird, daß dem Schneidmesser relativ zu der Schleifscheibe eine Stoß- oder Ziehbewegung gegeben wird, läßt sich der gewünschte einfache Arbeitsablauf durch entsprechende Wahl dieser Bewegung erzielen.

Wenn in weiterer vorteilhafter Ausgestaltung des Verfahrens nach der Erfindung bei dem Überschleifen mit einem Schlichtschnitt dem Schneidmesser relativ zu der Schleifscheibe eine Ziehbewegung gegeben wird, ist das zwar der bevorzugte Arbeitsablauf, je nach der zu schleifenden Fläche kann statt der Ziehbewegung aber eine Stoßbewegung für den Schlichtschnitt vorteilhaft sein. Jede technologische Phase (Schruppen oder Schlichten) kann bei den vorteilhaften Ausgestaltungen des Verfahrens nach der Erfindung geometrisch und technologisch separat definiert werden.

Wenn in weiterer vorteilhafter Ausgestaltung des Verfahrens nach der Erfindung eine Schleifscheibe eingesetzt wird, die in ihrer gesamten zum Schleifen eingesetzten Ringfläche die gleichen Spezifikationen hat, erfolgt vorteilhafterweise die Auswahl von Schruppschnitt und Schlichtschnitt allein durch Auswählen von Vorschubparametern wie Vorschubrichtung und - geschwindigkeit.

In weiterer vorteilhafter Ausgestaltung des Verfahrens nach der Erfindung sind Schruppen und Schlichten in den beiden Schritten des erfindungsgemäßen Verfahrens und somit die zum Schleifen eingesetzten Flächenelemente der Ringfläche aber gegeneinander austauschbar. Zwei technologische Phasen, Schruppen und Schlichten, könnten zwar erforderlich sein, der technologische Prozeß kann jedoch mehrere Schruppschnitte und einen Schlichtschnitt beinhalten, und umgekehrt.

Wenn in vorteilhafter Ausgestaltung der Schleifscheibe nach der Erfindung diese eine feste Geometrie hat und nicht abrichtbar ist, ist ihre Herstellung besonders einfach. Es ist wesentlich einfacher, nur mit einem bestimmten Radius zu schleifen, wenn der Radius konstant gehalten wird, was bei Diamant-Schleifscheiben der Fall ist, die eine hohe Standzeit haben. Man kann davon ausgehen, daß das Verfahren mit gleichbleibendem Radius ausgeführt wird, was die Steuerung des Prozesses vereinfacht und erleichtert. Die Frage, ob eine abrichtbare oder eine nichtabrichtbare Schleifscheibe verwendet wird, hängt von der Schleiffähigkeit der Schleifscheibe ab.

Eine nichtabrichtbare Schleifscheibe besteht vorzugsweise aus einem metallischen Trägerkörper, auf den ein Schleifbelag aus Diamantkörnern und einer galvanischen Bindung, aus der die Diamantkörner herausragen, aufgebracht ist, wobei die galvanische Bindung aus Nickel besteht.

Statt einer nichtabrichtbaren Schleifscheibe kann auch eine abrichtbare Schleifscheibe eingesetzt werden. Das ist aufgrund der Konstruktion der Maschine des Typs B22 ohne weiteres möglich, weil die Maschine eine geeignete Abrichtvorrichtung aufweist und geeignete Abrichtsoftware vorgesehen ist, um die Schleifscheibe gelegentlich abrichten zu können, um ihren Radius wieder zu profilieren.

Ausführungsbeispiele der Erfindung werden im folgenden unter Bezugnahme auf die Zeichnungen näher beschrieben. Es zeigen
- Fig. 1: eine herkömmliche Schleifmaschine des Typs B22 der Anmelderin, die durch Weiterentwicklung ihrer Software zur Ausführung des erfindungsgemäßen Verfahrens hergerichtet ist,
- Fig. 2: eine schematische Darstellung einer Topfschleifscheibe für das erfindungsgemäße Verfahren,
- Fig. 3: eine Erläuterungsdarstellung der Schleifscheibe nach der Erfindung,
- Fig. 4: als vergrößerte Einzelheit den Arbeitsbereich der Schleifscheibe nach der Erfindung,
- Fig. 5a-5c: drei verschiedene Messertypen, die durch das Verfahren nach der Erfindung auf einer Maschine nach Fig. 1 schleifbar sind, wobei jeweils links die Anordnung des Schneidmessers in einem Messerkopf und rechts die Anordnung des Schneidmessers in der Spannvorrichtung der Schleifmaschine dargestellt ist,
- Fig. 6a: die Schnittaufteilung an einem Schneidmesser bei unterschiedlichem Abtrag an Messerschulter und -spitze,
- Fig. 6b: die Schnittaufteilung an einem Schneidmesser bei etwa konstantem Abtrag an Messerschulter und -spitze,
- Fig. 7: den Einsatz des Verfahrens nach der Erfindung zum Schruppen der Fläche eines Schneidmessers in zwei Durchgängen,
- Fig. 8: den Einsatz des Verfahrens nach der Erfindung zum Schlichten der gleichen Fläche wie in Fig. 7,
- Fig. 9: das Schleifen einer Schulter an einem Schneidmesser mit der Schleifscheibe nach der Erfindung auf der softwaremäßig weiterentwickelten Schleifmaschine des Typs B22,
- Fig. 10: die verschiedenen möglichen Schleifpositionen für verschiedene technologische Phasen für das Schleifen eines Schneidmessers mit der Schleifscheibe nach der Erfindung,
- Fig. 11: das Schruppen einer Freifläche an dem Schneidmesser mit der Schleifscheibe nach der Erfindung,
- Fig. 12: das Schlichten derselben Freifläche wie in Fig. 11 mit der Schleifscheibe nach der Erfindung,
- Fig. 13: die Ermittlung des Arbeitsbereiches der Schleifscheibe beim Schruppen,
- Fig. 14: eine Darstellung zur Erläuterung, wie sich durch Änderung eines Profilkippwinkels PKW ein Gesamtkontaktwinkel GKW verschiebt,
- Fig. 15: die Ermittlung des Arbeitsbereiches der Schleifscheibe nach der Erfindung beim Schlichten,
- Fig. 16a: das Konditionieren einer abrichtbaren Schleifscheibe mit einer Konturrolle beim Anfahren an die Schleifscheibenkontur, und
- Fig. 16b: das Konditionieren einer Schleifscheibe nach der Erfindung mit einer Abrichtrolle durch Interpolation um die Schleifscheibenkontur.

Fig. 1 zeigt eine insgesamt mit der Bezugszahl B22 bezeichnete Messerschleifmaschine des Typs B20 der Anmelderin, die eigentlich zum Schleifen von Stabmessern mit Profilscheiben im Formschleifverfahren vorgesehen ist, hier aber eine Erweiterung aufweist für das Schleifen von Schneidmessern, insbesondere von Hartmetallmessern, im Erzeugungsverfahren. Die Erweiterung besteht vor allem aus einer Erweiterung der Software für die Steuerung der Messerschleifmaschine 20, insbesondere im Bereich der Anpaßsteuerung (PMC), den Bearbeitungszyklen und Makros der CNC, der Bedienoberfläche und der Datenverwaltung mit einem integrierten PC. Die CNC hat die Funktion des "Masters" und dient zur Achssteuerung, zum Ausführen der Teileprogramme (Prozeßablaufsteuerung), der Teileprogrammverwaltung und für CNC-Bildschirmanzeigen. Die auch SPS genannte Anpaßsteuerung übernimmt die Interface-Funktion zwischen der CNC und der Messerschleifmaschine, die Steuerung der Maschinenabläufe, Überwachungsfunktionen, Maschinenbedientafeln, digitale Eingabe/Ausgabe und Schnittstelle zum Roboter/Magazin. Wegen der verfügbaren Ressourcen (RAM im PC) wird für jedes der beiden Schleifverfahren (Form- und Erzeugungsschleifen) ein Programm für die Bedienoberfläche erstellt. Der Wechsel zwischen der Bedienoberfläche für Form- oder Erzeugungsschleifen kann während der Hochlaufphase der PC-Software ausgeführt werden. Die Erzeugung der Messerform erfolgt nur mit den Linearachsen X, Y, Z. Eine A- und eine C-Achse sind reine Einstellachsen und werden vor dem eigentlichen Erzeugungsschleifen der Messerflächen positioniert. Die Bahnberechnung und die Schnittaufteilung erfolgen im PC, damit auf der CNC-Ebene nur noch Makros und Zyklen für Werkstückwechsel und Konditionieren der Schleifscheibe vorhanden sein müssen. Die Hauptinterpolationsebene für das Schleifen der Schneidmesser wird durch die Achsen Y und Z gebildet.

Das Werkstückspektrum umfaßt Schneidmesser 22, von denen in den Fig. 5a - 5c drei verschiedene Typen dargestellt sind. Die konstruktive Geometrie und die Anordnung in einem Messerkopf 24 ist bei den drei Messertypen unterschiedlich, und demzufolge werden die drei Messertypen in drei verschiedenen Spannvorrichtungen 26 geschliffen, Fig. 5a zeigt links einen Freiwinkel von 8° und einen Messerneigungswinkel in dem Messerkopf von 20°. Entsprechend muß das Schneidmesser 22 in Fig. 5a rechts in der Spannvorrichtung 26 einen Neigungswinkel von 28° haben, damit der Kopf des Messers zum Schleifen ohne Freiwinkel angeordnet ist. Entsprechendes gilt für die Darstellungen in den Fig. 5b und 5c. Die in den Fig. 5a und 5c ganz links und links oben angegebenen Winkel sind für die Beschreibung hier nicht von Interesse und brauchen daher nicht näher erläutert zu werden. Bei dem Erzeugen der Fläche an dem Schneidmesser 22 erfolgt der Abtrag nur durch Zustellung in der Y-Achse der Maschine, die in den Fig. 1 und 5a angedeutet ist.

Eine wichtige Voraussetzung für das hier beschriebene Verfahren, das insbesondere zum Hartmetallschleifen entwickelt worden ist, sind die Eigenschaften der A-Achse der in Fig. 1 dargestellten Messerschleifmaschine 20. Bei dem herkömmlichen Formschleifverfahren dient die A-Achse nur für die Vorrichtungspositionierung und wird dann geklemmt. Der Kopfradius wird durch mindestens zwei Translationsbewegungen (Y, Z) erzeugt. Diese Translationsbewegungen sind weiter unten mit Bezug auf die Fig. 7 - 15 näher beschrieben.

Das hier beschriebene Erzeugungsschleifverfahren wird mit einer Schleifscheibe 28 ausgeführt, bei der es sich bevorzugt um eine Diamant-Topfschleifscheibe handelt. Die Schleifscheibe 28 ist schematisch im Axialschnitt in Fig. 2 und in vergrößerter Teildarstellung in Arbeitsposition in Fig. 3 dargestellt. Die Schleifscheibe 28 besteht in der in Fig. 3 dargestellten und hier beschriebenen Ausführungsform aus einem Trägerkörper 30 aus Stahl, auf den ein Schleifbelag 32 aus Korn und galvanischer Bindung aufgebracht ist. Die galvanische Bindung besteht aus Nickel, das in galvanischen Bädern elektrolytisch auf den Trägerkörper 30 aus Stahl abschieden worden ist. Die Diamantkörner (nicht im einzelnen gezeigt) ragen aus der nach Abschluß der galvanischen Behandlung vorhandenen Bindung hervor. Eine abrichtbare Schleifscheibe könnte mit Kunstharz gebunden sein.

In Fig. 4, auf die zusätzlich Bezug genommen wird, ist ein Arbeitsbereich 34 in noch weiterer Vergrößerung dargestellt. Die Schleifscheibe 28 hat einen Schleif- oder Rundungsradius R. Ein Teil 34' des Arbeitsbereiches 34 liegt in einem Stirnbereich und ein Teil 34" des Arbeitsbereiches 34 liegt in einem Zylinderbereich der Schleifscheibe 28. Die Schleifscheibe 28 hat eine feste Geometrie und ist nicht abrichtbar. Wenn die Standzeit am Ende ist, kann der Arbeitsbereich 34, d.h. die aktive Fläche der Schleifscheibe wieder belegt werden.

Gemäß der Darstellung in Fig. 3 hat die Schleifscheibe 28 den Schleif- oder Rundungsradius R an der Schleifkante, einen Scheibenradius SR bis zu einer Tangente an die Schleifkante, eine Scheibenhöhe SH von einer Spindelauflagefläche 36 bis zu einer Tangente an die Schleifkante, einen Innenwinkel IW einer Innenfläche (Kegel) 40 zu der Achse 38 der Schleifscheibe 28 und einen Außenwinkel AW einer Außenfläche (Kegel) 42 zur Achse 38. Der Arbeitsbereich 34 der Schleifscheibe 28 ist eine Ringfläche, die gemäß der Darstellung in Fig. 4 von einem Punkt 44 im Stirnbereich bis zu einem Punkt 46 im Zylinderbereich der Schleifscheibe 28 reicht und in dem in Fig. 4 dargestellten Axialschnitt ein bogenförmiges Profil hat, das sich über einen Gesamtkontaktwinkel GKW erstreckt, der in den Fig. 13 bis 15 dargestellt ist und mit Bezug auf diese Figuren noch näher beschrieben wird. Der Gesamtkontaktwinkel GKW beträgt etwa 145°. Das bogenförmige Profil ist kreisbogenförmig, und der Rundungsradius liegt in einem Bereich von 0,5 bis 5 mm und bevorzugt von 0,5 bis 1 mm.

Die Schleifscheibe weist in dem gesamten Arbeitsbereich 34 ein und denselben Schleifbelag auf, d.h. die verschiedenen Teile des Arbeitsbereiches müssen nicht unterschiedlich beschichtet sein, um zum Schruppen oder Schlichten eingesetzt werden können. Die Beschichtungsgrenzen des Arbeitsbereiches 34 sind in der Darstellung in Fig. 4 mit 48 bzw. 50 bezeichnet, der jeweilige Überstand, über den die Beschichtungsgrenze über den eigentlichen Arbeitsbereich hinausreicht, mit 52 bzw. 54. Der Winkel, innerhalb welchem die Schleifscheibe 28 mit dem Kopf des Schneidmessers 22 beim Schleifen in Berührung kommen kann, wird als Kopfkontaktwinkel KKW bezeichnet. Der Kopfkontaktwinkel für den Einsatz der Schleifscheibe 28 beim Schruppen entspricht dem Teil 34" des Arbeitsbereiches, und der für das Schlichten dem Teil 34' des Arbeitsbereiches, wie es in Fig. 4 eingezeichnet ist. Der Einsatz dieser unterschiedlichen Teile des Arbeitsbereiches zum Schruppen bzw. Schlichten wird im folgenden näher erläutert.

Ein zu schleifendes Schneidmesser weist drei aktive Flächen auf, nämlich zwei Freiflächen 56 (von denen in Fig. 5a nur eine sichtbar ist) und eine Spanfläche 58. Diese drei Flächen können auf der Messerschleifmaschine 20 separat definiert und anschließend separat geschliffen werden. Jede Freifläche kann aus zwei unterschiedlichen Flächen (mit zwei unterschiedlichen Freiwinkeln und mit zwei Geometrien) bestehen. Der technologische Prozeß kann mehrere Schruppschnitte und einen Schlichtschnitt beinhalten. Jede technologische Phase (Schruppen oder Schlichten) oder Ausfunken kann separat definiert werden.

In den Fig. 13, 14 und 15 sind die Schrupp- und die Schlichttechnologie schematisch dargestellt. Bei dem Schruppen (Fig. 13 und 14) wird das Schneidmesser 22 um einen Profilkippwinkel PK gekippt, so daß der Arbeitsbereich 34 mit dem Zylinderbereich der Schleifscheibe 28 in Kontakt gebracht wird. Die auf diese Weise generierte Freifläche des Schneidmessers wird konkav auf der Flanke und zylindrisch am Kopf des Schneidmessers 22. Bei dem hier beschriebenen Erzeugungsschleifverfahren ist vorgesehen, die "Schruppfreifläche" mit einem größeren Freiwinkel als die "Schlichtfreifläche" zu schleifen. In den Fig. 13 und 14 ist deutlich zu erkennen, daß der Gesamtkontaktwinkel GKW von dem Profilkippwinkel PK abhängig ist. Der Profilkontaktwinkel PKW liegt in einem Bereich von Alpha bis 90° - Alpha. Für unterschiedliche Profilkippwinkel PK werden die unterschiedlichen Teile 34', 34" des Arbeitsbereiches 34 der Schleifscheibe 28 mit dem Schneidmesser 22 in Kontakt gebracht. Auf diese Weise lassen sich der Schrupp- und der Schlichtteil des Arbeitsbereiches 34 der Schleifscheibe 28 gegeneinander verschieben oder sogar voneinander trennen. Die Trennungsgrenze liegt bei PK = 90° - Alpha (bei unterschiedlichen Schleifmethoden: Stoßen oder Ziehen).

Fig. 14 dient zur Erläuterung, wie der Profilkippwinkel PK den Gesamtkontaktwinkel GKW verschiebt.

Für die Schlichtphase, die mit Bezug auf Fig. 15 beschrieben wird, wird das Messerprofil vertikal positioniert (PK = - Alpha). Die Schleifscheibe 28 bearbeitet die Flanke des Schneidmessers 22, bei der die Erzeugende ein Bogen in einer Ebene ist. Auf der Flanke entsteht eine ebene oder eine zylindrische Facette, deren Breite berechenbar ist. Nur am Kopf des Schneidmessers 22 wird kein theoretisch exakter Zylinder erzeugt, es wird aber eine korrekte Schneidkante geben. Der "Schlichtfreiwinkel" wird kleiner als beim Schruppen eingestellt, und es werden so die zwei unterschiedlichen Flächen erzeugt. Für den Zerspanungsprozeß muß natürlich der Wert des "Schlichtfreiwinkels" stimmen. Es werden, wie oben erwähnt, durch unterschiedliche Positionierung des Schneidmessers 22 beim Schruppen und Schlichten die unterschiedlichen Bereiche 34" bzw. 34' der Schleifscheibe 28 beansprucht, was zur Erhöhung der Standzeit führen wird. Sollte der Profilkippwinkel PK kleiner als 90° - Alpha sein, ist immer ein Überschneidungsbereich zwischen Schruppen und Schlichten in Kauf zu nehmen.

Fig. 6 zeigt die Schnittaufteilung für eine Messerbearbeitung, bei der der Abtrag nur durch Zustellung in der Y-Achse der Maschine erfolgt. Bei diesem Verfahren ist der Abtrag an der Messerschulter und an der Messerspitze wesentlich größer als an den Seitenflächen. Sollte es aufgrund der Schleiftechnologie notwendig sein, daß der Abtrag in etwa konstant ist, muß eine geeignete Schnittaufteilung berechnet werden. Zusätzliche Zwischenpositionen müssen dann in der richtigen Reihenfolge in ein CNC-Teileprogramm mit der korrekten zeitlich Abfolge der Schleifoperationen umgesetzt werden. Die zusätzlichen Schleifoperationen sind in Fig. 6b schraffiert markiert.

Die Messerbearbeitung wird im folgenden am Beispiel einer Fläche, die in zwei Durchgängen geschruppt und anschließend geschlichtet wird, unter Bezugnahme auf die Fig. 7 und 8 näher beschrieben. Für das Schruppen in zwei Durchgängen werden mit dem Schneidmesser, das in der in den Fig. 7 und 8 nicht dargestellten Spannvorrichtung 26 (vgl. Fig. 5a) eingespannt ist, Positionen angefahren, die mit 0-14 bezeichnet sind. In Fig. 7 ist links der erste Durchgang und rechts der zweite Durchgang dargestellt. Die Schleifscheibe 28 behält ihre Position jeweils bei, und die dargestellten Positionen werden mit dem Schneidmesser 22 selbst angefahren, obgleich die Darstellung in den Fig. 7 und 8 so gewählt ist, als würde die Schleifscheibe 28 verfahren. Diese kann jedoch, wie die Darstellung in Fig. 1 zeigt, lediglich eine Bewegung in der Y-Achse ausführen. Die Bewegungen in der X-, in der Z- und bei Bedarf in der Y-Achse führt die Spannvorrichtung 26 aus, in welcher das Schneidmesser 22 eingespannt ist.

In Fig. 7 ist 0 die Ausgangsposition, die von einer Standardposition aus kollisionsfrei angefahren werden kann. Diese Position entspricht X = 0, Y = 0, Z = 0, mit der wirksamen Nullpunktverschiebung. Die gestrichelten Pfeile bedeuten ein Verfahren mit Eilgang, die ausgezogenen Pfeile bedeuten Vorschub.

Mit 1 ist der Polygonpunkt bezeichnet, der noch im Eilgang angefahren wird. 2-6 sind die Bahnpunkte des ersten Durchgangs, die mit Vorschub angefahren werden. Die Punkte 7 und 8 sind Zwischenpunkte, die im Eilgang angefahren werden. Die Punkte 9-14 sind Bahnpunkte des zweiten Durchgangs, die mit Vorschub angefahren werden. Ab dem Punkt 14 erfolgt der Rückzug auf die Standardposition im Eilgang.

In Fig. 8 ist 0 wieder die Ausgangsposition, die aus einer Standardposition kollisionsfrei angefahren werden kann. 1 ist der erste Bahnpunkt, der noch im Eilgang angefahren wird. 2-6 sind die Bahnpunkte, die mit Vorschub angefahren werden. Ab dem Punkt 6 erfolgt der Rückzug auf die Standardposition im Eilgang. Die Fig. 9-12 zeigen, wie die in den Fig. 7 und 8 schematisch dargestellten Arbeitsgänge auf der Messerschleifmaschine 20 tatsächlich ausgeführt werden.

In Fig. 9 ist das Schneidmesser 22 so eingestellt, daß die Schleifscheibe 28 mit dem im Zylinderbereich gelegenen Teil 34" ihres Arbeitsbereiches eine Fläche (A) des Schneidmessers 22 schleift, nämlich schruppt, und zwar ausgehend von einer Schulter 21 bis zu einem Kopf 23 des Schneidmessers 22.

Fig. 10 zeigt die verschiedenen möglichen Schleifpositionen für verschiedene technologische Phasen für das Schleifen des Schneidmessers 22 mit der Schleifscheibe 28.

Gemäß der Darstellung in Fig. 11 wird die andere Fläche (B) des Schneidmessers 22 mit dem im Zylinderbereich gelegenen Teil 34" des Arbeitsbereiches geschliffen, also ebenfalls geschruppt.

Gemäß der Darstellung in Fig. 12 wird dann die zuvor durch Schruppschleifen bearbeitete Fläche des Schneidmessers 22 in eine vertikale Position gebracht, in der sie zu dem Stirnbereich der Schleifscheibe 28 tangential ist. In dieser Stellung wird diese Fläche des Schneidmessers 22 geschlichtet.

Die Einstellung des Messers in bezug auf die in der Y-Achse verfahrbare Schleifscheibe wird nun im einzelnen unter Bezugnahme auf die Fig. 13-15 beschrieben. Von der Schleifscheibe 28 ist in den Fig. 13-15 jeweils nur die Schleifkante durch einen
Kreis angedeutet, der dem in Fig. 4 dargestellten Kreis an der Schneidkante entspricht. Die Schleifscheibe, die im übrigen nicht dargestellt ist, hat dieselbe Orientierung wie in Fig. 4, d.h. ihre Stirnfläche erstreckt sich vertikal und die Drehachse ist horizontal.

In den Fig. 13-15 sind die Schrupp- und die Schlichttechnologie schematisch dargestellt. Bei dem Schruppen (Fig. 13 und 14) wird das Schneidmesser 22 um den Profilkippwinkel PKW gekippt, so daß das Profil mit dem Zylinderbereich der Schleifscheibe 28 in Kontakt gebracht wird. Auf diese Weise wird eine Freifläche generiert, die auf der Flanke konkav ist und an dem Kopf 23 des Schneidmessers 22 zylindrisch ist. Vorzugsweise wird die "Schruppfreifläche" mit einem größeren Freiwinkel als die "Schlichtfreifläche" geschliffen. In den Fig. 13 und 14 ist deutlich zu erkennen, daß der Gesamtkontaktwinkel GKW von dem Profilkippwinkel PKW abhängig ist, wie weiter oben bereits dargelegt.

Für die Schlichtphase (Fig. 15) wird das Messerprofil vertikal positioniert (PK = - Alpha). Die Schleifscheibe 28 bearbeitet die Flanke des Schneidmessers mit ihrer Stirnfläche, bei der die Erzeugende ein Bogen in einer Ebene ist, wie ebenfalls bereits dargelegt.

Es werden, wie oben erwähnt, durch unterschiedliche Positionierung des Schneidmessers beim Schruppen und Schlichten unterschiedliche Teile des Arbeitsbereiches 34 der Schleifscheibe 28 beansprucht. Die Vorschubrichtung (Stoßen oder Ziehen) spielt dabei natürlich eine große Rolle.

Das vorstehend beschriebene Verfahren zum Schleifen von wenigstens einer Fläche an einem in der Zerspantechnik eingesetzten Schneidmesser 22 mit einer sich um die Achse 38 drehenden Schleifscheibe 28, deren Arbeitsbereich 34 eine Ringfläche ist, die im Axialschnitt ein bogenförmiges Profil hat (vgl. insbesondere Fig. 4), läßt sich folgendermaßen zusammenfassend darstellen:
a) Zuerst wird eine Fläche an dem Schneidmesser 22 durch Schleifen mit der Ringfläche unter einer ersten räumlichen Orientierung zwischen Schleifscheibe 28 und Schneidmesser 22 durch wenigstens eine erste translatorische Relativbewegung zwischen Schleifscheibe und Schneidmesser erzeugt, wie es für eine Fläche z.B. in Fig. 11 dargestellt ist, und
b) anschließend wird wenigstens ein Teil der erzeugten Fläche mit der Ringfläche unter einer zweiten räumlichen Orientierung zwischen der Schleifscheibe 28 und dem Schneidmesser 22 durch wenigstens eine zweite translatorische Relativbewegung zwischen der Schleifscheibe 28 und dem Schneidmesser 22 überschliffen, wie es in Fig. 12 dargestellt ist.

Vorzugsweise werden dabei die erste und die zweite räumliche Orientierung zwischen der Schleifscheibe 28 und dem Schneidmesser 22 durch Einstellen einer ersten bzw. zweiten Position des Schneidmessers 22 in bezug auf die Schleifscheibe 28 erzielt. Je nach der Neigung des Schneidmessers 22 in Fig. 12 wird durch die Schleifscheibe 28 der wenigstens eine Teil der erzeugten Fläche an dem Schneidmesser 22 als konkave oder eben Facette erzeugt. Zweckmäßig erfolgt bei dem Erzeugen der Fläche an dem Schneidmesser 22 der Abtrag nur durch Zustellung in der Y-Achse der Maschine. Erfindungswesentlich ist, daß zwischen dem Schneidmesser 22 und der Schleifscheibe 28 lediglich translatorische Relativbewegungen ausgeführt werden. Weder die Schleifscheibe 28 noch das Schneidmesser 22 braucht während der Messerbearbeitung gedreht zu werden, selbstverständlich abgesehen von der Drehung der Schleifscheibe um 28 um deren eigene Achse 38. Die Fläche an dem Schneidmesser 22 kann dabei in dem Schritt a) und/oder in dem Schritt b) in zwei Durchgängen durch zwei erste bzw. zweite translatorische Relativbewegungen zwischen der Schleifscheibe 28 und dem Schneidmesser 22 erzeugt werden.

Oben ist bereits dargelegt worden, daß das Verfahren bevorzugt auf einer CNC-Maschine ausgeführt wird und daß zum Ermitteln von Wechselbeziehungen zwischen geometrischen und technologischen Parametern für das Erzeugungsschleifen ein CDS-Rechensystem eingesetzt wird. Oben ist weiter an einem Beispiel beschrieben worden, daß die Fläche an dem Schneidmesser 22 in dem Schritt a) in zwei Durchgängen, also mit zwei Schruppschnitten erzeugt wird. Es ist aber klar, daß wenigstens ein Schruppschnitt ausreichend ist. Der wenigstens eine Teil der erzeugten Flächen wird dann in dem Schritt b) mit einem Schlichtschnitt überschliffen.

Die translatorische Relativbewegung zwischen der Schleifscheibe 28 und dem Schneidmesser 22 wird dadurch erzeugt, daß dem Schneidmesser 22 relativ zu der Schleifscheibe 28 eine Stoßbewegung (wie z.B. in den Fig. 13 und 14 dargestellt) oder eine Ziehbewegung (wie z.B. in Fig. 15 dargestellt) gegeben wird. Der besondere Vorteil der Schleifscheibe 28, die bei dem hier beschriebenen Verfahren eingesetzt wird, besteht darin, daß die Schleifscheibe in ihrer gesamten zum Schleifen eingesetzten Ringfläche die gleichen Spezifikationen hat, d.h., daß die Schleifscheibe in dem gesamten Arbeitsbereich beispielsweise ein und denselben Schleifbelag aufweist, und daß die Auswahl von Schruppschnitt und Schlichtschnitt allein durch Auswählen von Vorschubparametern wie Vorschubrichtung und -geschwindigkeit, Schnittgeschwindigkeit und Aufmaß erfolgt.

Die Flächenelemente der Ringfläche, die in den Schritten a) und b) zum Schruppen bzw. Schlichten verwendet werden, sind gegeneinander austauschbar.

Bevorzugt wird das hier beschriebene Verfahren verwendet, um unter Einsatz einer Diamant-Topfschleifscheibe Hartmetallmesser zu schleifen.

Die Schleifscheibe 28 kann abrichtbar oder nichtabrichtbar sein.

Wenn eine abrichtbare Schleifscheibe verwendet wird, könnte das Abrichten nach folgenden Methoden ausgeführt werden:
- Abrichten mit einer Konturrolle 66 (Fig. 16a), welche die negative Korrektur besitzt. In diesem Fall sind außer dem Anfahren an die Schleifscheibe 28 keine weiteren Achsbewegungen nötig, oder
- Abrichten mit einer Konturrolle 68, welche eine ähnliche Kontur besitzt, wie sie üblicherweise verwendet wird. In diesem Fall muß mit der Konturrolle 68 eine Kontur um das Scheibenprofil gefahren werden.

Wegen der geneigten Abrichtspindelachse kann die üblicherweise vorhandene Anordnung der Abrichteinheit nicht dafür übernommen werden. Mit einem neuen Eingangssignal muß der Steuerung mitgeteilt werden, daß die Abrichteinrichtung (Konturrolle 66 oder 68) für die Diamant-Topfschleifscheibe eingerichtet wurde, so daß dann Softwarebereichsendschalter aktiviert werden können und zusätzliche Überwachungs- und Plausibilitätskontrollen bezüglich des Schleifverfahrens durchgeführt werden können. Fig. 16a zeigt schematisch das Konditionieren mit der Konturrolle 66 und mit Linearinterpolation bei dem Anfahren an die Schleifscheibenkontur. Fig. 16b zeigt das Konditionieren mit der Konturrolle 68 durch Interpolation um die Schleifscheibenkontux. In beiden Fällen kann der Konditioniervorgang mit unterschiedlichen Relativgeschwindigkeiten der Berührungspunkte der Topfscheibe zum Abrichtwerkzeug erfolgen, um so die gewünschte Oberflächengüte oder Abtragfähigkeit der Schleifscheibe 28 zu erreichen. Der eigentliche Abrichtvorgang wird ein in der CNC abgelegter Zyklus sein, welcher auf die Daten der Werkzeugdatenbank zugreift. Der Konditioniervorgang nach Fig. 16b kann ausgeführt werden, wenn die Bedingung für die Radien und die Steilheit des Kegels erfüllt ist. Dann findet eine theoretisch punktförmige Berührung zwischen der Schleifscheibe 28 und der Abrichtrolle 68 statt. Der Abrichtzyklus ist so auszulegen, daß eine Abrichtrolle mit einem zylindrischen Teil und je einem Radius an der Kante angesetzt werden kann.

Oben ist zwar angegeben, daß mindestens zwei Translationsbewegungen nötig sind, nämlich eine für die Flanke des Schneidmessers 22 und eine für den Kopf 23 des Schneidmessers 22, es könnte jedoch mit einer dritten Translationsbewegung zusätzlich gearbeitet werden.

Die Optimierung, die bei dem hier beschriebenen Erzeugungsschleifverfahren vorgenommen wird, kann beispielsweise darin bestehen, daß die Kraft an der Schleiffläche konstant bleibt. Um diese Optimierung zu erreichen, ist es z.B. möglich, die Flächen an dem Schneidmesser 22 so auszulegen, daß die Schnittleistung der Schleifscheibe 28 immer die gleiche bleibt. Der Schleifscheibenhersteller empfiehlt üblicherweise eine bestimmte Schnittleistung, die eingehalten werden sollte. Für den Anwender besteht dann die Möglichkeit, die zu schleifenden Messerflächen daran anzupassen. Eine kontrollierte Schnittaufteilung, wie sie oben mit Bezug auf die Fig. 6a und 6b beschrieben worden ist, ermöglicht eine bessere Optimierung des Schleifprozesses, nämlich gleichbleibende Leistung oder Kräfte, Herstellung einer gewünschten Facettenbreite usw.

Eine weitere Optimierung besteht darin, daß die geschliffene Fläche im Endzustand wahlweise plan oder konkav sein kann und daß jede Freifläche selbst aus einer Kombination von zwei Freiflächen bestehen kann. Dafür braucht ledigliche die räumliche Orientierung zwischen der Schleifscheibe 28 und dem Schneidmesser 22 entsprechend gewählt zu werden, kombiniert mit einer Stoß- oder Ziehbewegung des Schneidmessers 22, wie oben dargelegt. Das hier beschriebene Verfahren ist also äußerst flexibel.

### Industrielle Anwendbarkeit

Mit einer sich um eine Achse drehenden Schleifscheibe, deren Arbeitsbereich eine Ringfläche ist, die im Axialschnitt ein kreisbogenförmiges Profil hat, wird an einem Schneidmesser zuerst eine Fläche durch Schleifen mit der Ringfläche unter einer ersten räumlichen Orientierung zwischen Schleifscheibe und Schneidmesser durch wenigstens eine erste translatorische Relativbewegung zwischen denselben erzeugt und dann wird wenigstens ein Teil der erzeugten Fläche mit der Ringfläche unter einer zweiten räumlichen Orientierung zwischen Schleifscheibe und Schneidmesser durch wenigstens eine zweitetranslatorische Relativbewegung zwischen denselben überschliffen. Die Schleifscheibe ist eine Diamant-Topfschleifscheibe. Der Arbeitsbereich liegt mit einem Teil in einem Stirnbereich und mit einem weiteren Teil in einem Zylinderbereich der Schleifscheibe. Der eine Teil dient zum Schruppschleifen, und der andere Teil dient zum Schlichtschleifen der an dem Schneidmesser zu erzeugenden Fläche. Die Schleifscheibe weist in dem gesamten Arbeitsbereich ein und denselben Schleifbelag auf. Das Schruppen und Schlichten erfolgen - somit zwar mittels Bereichen der Schleifscheibe, die dieselben Spezifikationen haben, jedoch mit unterschiedlichen Schleifparametern. Die Wahl der räumlichen Orientierung zwischen Schleifscheibe und Schneidmesser erfolgt vorzugsweise durch Einstellen des Schneidmessers in bezug auf die Schleifscheibe. Das Verfahren gestattet das Erzeugen von Flächen an einem Schneidmesser, die plan und/oder konkav sein können, ermöglicht einen einfacheren Arbeitsablauf und den Einsatz einer Schleifscheibe mit einfacherer Konfiguration als im Stand der Technik.

## Patentansprüche

1. Verfahren zum Schleifen von wenigstens einer Fläche an einem in der Zerspantechnik eingesetzten Schneidmesser (22) mit einer sich um eine Achse (38) drehenden Schleifscheibe (28), deren Arbeitsbereich (34) eine Ringfläche ist, die im Axialschnitt ein bogenförmiges Profil hat, durch
a) Erzeugen einer Fläche an dem Schneidmesser (22) durch Schleifen mit der Ringfläche unter einer ersten räumlichen Orientierung zwischen Schleifscheibe (28) und Schneidmesser (22) durch wenigstens eine erste translatorische Relativbewegung zwischen Schleifscheibe (28) und Schneidmesser (22), und
b) Überschleifen wenigstens eines Teils der erzeugten Fläche mit der Ringfläche unter einer zweiten räumlichen Orientierung zwischen Schleifscheibe (28) und Schneidmesser (22) durch wenigstens eine zweite translatorische Relativbewegung zwischen Schleifscheibe (28) und Schneidmesser (22).

2. Verfahren nach Anspruch 1, **dadurch gekennzeichnet,**
**daß** in dem Schritt a) die erste räumliche Orientierung zwischen Schleifscheibe (28) und Schneidmesser (22) durch Einstellen einer ersten Position des Schneidmessers (22) in bezug auf die Schleifscheibe (28) erzielt wird, und
**daß** in dem Schritt b) die zweite räumliche Orientierung zwischen Schleifscheibe (28) und Schneidmesser (22) durch Einstellen einer zweiten Position des Schneidmessers (22) in bezug auf die Schleifscheibe (28) erzielt wird.

3. Verfahren nach Anspruch 2, **dadurch gekennzeichnet,**
**daß** die erste Position des Schneidmessers (22) so gewählt wird, daß die Schleifscheibe (28) die Fläche an dem Schneidmesser (22) mit einem in einem Zylinderbereich der Schleifscheibe (28) gelegenen ersten Flächenelement der Ringfläche erzeugt, und
und **daß** die zweite Position des Schneidmessers (22) so gewählt wird, daß die Schleifscheibe (28) den wenigstens einen Teil der erzeugten Fläche an dem Schneidmesser (22) mit einer in einem Stirnbereich der Schleifscheibe (28) gelegenen zweiten Flächenelement der Ringfläche überschleift.

4. Verfahren nach Anspruch 3, **dadurch gekennzeichnet,**
**daß** die zweite Position des Schneidmessers (22) so gewählt wird, daß die Schleifscheibe (28) den wenigstens einen Teil der erzeugten Fläche an dem Schneidmesser (22) als konkave oder ebene Facette erzeugt.

5. Verfahren nach einem der Ansprüche 1 bis 4, **dadurch gekennzeichnet,**
**daß** bei dem Erzeugen der Fläche an dem Schneidmesser (22) der Abtrag nur durch Zustellung in einer Y-Achse der Maschine erfolgt.

6. Verfahren nach einem der Ansprüche 1 bis 5, **dadurch gekennzeichnet,**
**daß** die Erzeugung der Fläche an dem Schneidmesser (22) nur mit drei zueinander rechtwinkeligen Linearachsen (X, Y, Z) erfolgt und andere Achsen (C, A) als bloße Einstellachsen eingesetzt und vor dem eigentlichen Erzeugungsschleifen der Fläche an dem Schneidmesser (22) positioniert werden.

7. Verfahren nach einem der Ansprüche 1 bis 6, **dadurch gekennzeichnet,**
**daß** die Fläche an dem Schneidmesser (22) in dem Schritt a) und/oder in dem Schritt b) in zwei Durchgängen durch zwei erste bzw. zweite translatorische Relativbewegungen zwischen Schleifscheibe (28) und Schneidmesser (22) erzeugt wird.

8. Verfahren nach einem der Ansprüche 1 bis 7, **dadurch gekennzeichnet,**
**daß** das Verfahren auf einer CNC-Messerschleifmaschine (22) ausgeführt wird.

9. Verfahren nach Anspruch 8, **dadurch gekennzeichnet,**
**daß** zum Ermitteln von Wechselbeziehungen zwischen geometrischen und technologischen Parametern für das Erzeugungsschleifen ein CDS-Rechensystem eingesetzt wird.

10. Verfahren nach einem der Ansprüche 1 bis 9, **dadurch gekennzeichnet,**
**daß** die Fläche an dem Schneidmesser (22) in dem Schritt a) mit wenigstens einem Schruppschnitt erzeugt wird und
**daß** der wenigstens eine Teil der erzeugten Fläche in dem Schritt b) mit einem Schlichtschnitt überschliffen wird.

11. Verfahren nach einem der Ansprüche 1 bis 10, **dadurch gekennzeichnet,**
**daß** die translatorische Relativbewegung zwischen Schleifscheibe (28) und Schneidmesser (22) dadurch erzeugt wird, daß dem Schneidmesser (22) relativ zu der Schleifscheibe (28) eine Stoß- oder Ziehbewegung gegeben wird.

12. Verfahren nach Anspruch 10, **dadurch gekennzeichnet,**
**daß** bei dem Überschleifen mit einem Schlichtschnitt dem Schneidmesser (22) relativ zu der Schleifscheibe (28) eine Ziehbewegung gegeben wird.

13. Verfahren nach Anspruch 10, **dadurch gekennzeichnet, daß** eine Schleifscheibe (28) eingesetzt wird, die in ihrer gesamten zum Schleifen eingesetzten Ringfläche die gleichen Spezifikationen hat, und
daß die Auswahl von Schruppschnitt und Schlichtschnitt allein durch Auswählen von Vorschubparametern wie Vorschubrichtung und -geschwindigkeit, Aufmaß und Schleifgeschwindigkeit erfolgt.

14. Verfahren nach Anspruch 10 oder 13, **dadurch gekennzeichnet, daß** Schruppen und Schlichten in den Schritten a) bzw. b) und somit die zum Schleifen eingesetzten Flächenelemente der Ringfläche gegeneinander austauschbar sind.

15. Verwendung des Verfahrens nach einem der Ansprüche 1 bis 14 unter Einsatz einer Diamant-Topfschleifscheibe (28) zum Schleifen von Hartmetallmessern (22).

16. Schleifscheibe zur Durchführung des Verfahrens nach einem der Ansprüche 1 bis 15, wobei die Schleifscheibe (28) als eine Diamant-Topfschleifscheibe mit einem Arbeitsbereich (34) ausgebildet ist, der zu einem Teil (34') in einem Stimbereich und zu einem Teil (34") in einem Zylinderbereich der Topfschleifscheibe liegt, wobei der Arbeitsbereich (34) eine Ringfläche ist, welche im Axialschnitt ein kreisbogenförmiges Profil hat, das sich ober einen Gesamtkontaktwinkel (GKW) erstreckt, und wobei die Schleifscheibe in dem gesamten Arbeitsbereich (34) ein- und denselben Schleifbelag (32) aufweist, **dadurch gekennzeichnet, daß** der Gesamtkontaktwinkel (GWK) etwa 145° beträgt und daß das kreisbogenförmige Profil einen Rundungsradius (R) hat, der in einem Bereich von 0,5 bis 5 mm und bevorzugt von 0,5 bis 1 mm liegt.

17. Schleifscheibe nach Anspruch 16, **dadurch gekennzeichnet, daß** die Schleifscheibe (28) eine feste Geometrie hat und nicht abrichtbar ist.

18. Schleifscheibe nach Anspruch 17, **dadurch gekennzeichnet, daß** die Schleifscheibe (28) aus einem metallischen Trägerkörper (30) besteht, auf den ein Schleifbelag (32) aus Diamantkömem und einer galvanischen Bindung, die aus Nickel besteht und aus der die Diamantkömer herausragen, aufgebracht ist.

19. Schleifscheibe nach Anspruch 16, **dadurch gekennzeichnet, daß** die Schleifscheibe (28) abrichtbar ist.

## Claims

1. A method for grinding at least one surface on a cutting blade (22) used in machining, with a grinding wheel (28) that rotates around an axis (38) and that has a working area (34) consisting of an annular surface having a circular arc profile in axial cross section, comprising
a) generating a surface on the cutting blade (22) by grinding with the annular surface during a first orientation in space between the grinding wheel (28) and the cutting blade (22) by means of at least one first relative translational movement between the grinding wheel (28) and the cutting blade (22), and
b) regrinding at least one part of the generated surface with the annular surface during a second orientation in space between the grinding wheel (28) and the cutting blade (22) by means of at least one second relative translational movement between the grinding wheel (28) and the cutting blade (22).

2. The method according to claim 1, **characterized in that**
in the step a) the first orientation in space between the grinding wheel (28) and the cutting blade (22) is obtained by setting a first position of the cutting blade (22) in relation to the grinding wheel (28), and **in that**
in the step b) the second orientation in space between the grinding wheel (28) and the cutting blade (22) is obtained by setting a second position of the cutting blade (22) in relation to the grinding wheel (28).

3. The method according to claim 2, **characterized in that**
the first position of the cutting blade (22) is selected such that the grinding wheel (28) generates the surface on the cutting blade (22) with a first surface element of the annular surface located in a cylinder area of the grinding wheel (28), and **in that**
the second position of the cutting blade (22) is selected such that the grinding wheel (28) grinds the at least one part of the surface generated on the cutting blade (22) with a second surface element of the annular surface located in a face area of the grinding wheel (28).

4. The method according to claim 3, **characterized in that**
the second position of the cutting blade (22) is selected such that the grinding wheel (28) generates the at least one part of the surface generated on the cutting blade (22) as a concave or planar facet.

5. The method according to any of the claims 1 to 4, **characterized in that**
the stock removal during generation of the surface on the cutting blade (22) occurs only through infeed in a Y-axis of the machine.

6. The method according to any of the claims 1 to 5, **characterized in that**
the surface on the cutting blade (22) is generated only with three mutually orthogonal linear axes (X, Y, Z), and other axes (C, A) are utilized merely as adjustment axes and are positioned prior to the actual generating grinding of the surface on the cutting blade (22).

7. The method according to any of the claims 1 to 6, **characterized in that** the surface on the cutting blade (22) is generated in step a) and/or in step b) in two operations by means of two first and two second relative translational movements between grinding wheel (28) and cutting blade (22), respectively.

8. The method according to any of the claims 1 to 7, **characterized in that**
the method is carried out on a CNC blade grinding machine (22).

9. The method according to claim 8, **characterized in that**
a CDS computer system is used to determine interrelations between geometric and technological parameters for the generating grinding.

10. The method according to any of the claims 1 to 9, **characterized in that**
the surface on the cutting blade (22) is generated in step a) with at least one roughing cut, and **in that**
the at least one part of the generated surface is reground in step b) with a finishing cut.

11. The method according to any of the claims 1 to 10, **characterized in that**
the relative translational movement between the grinding wheel (28) and the cutting blade (22) is produced by imparting a thrust or pulling motion to the cutting blade (22) relative to the grinding wheel (28).

12. The method according to claim 10, **characterized in that**
in the regrinding with a finishing cut a pulling motion relative to the grinding wheel (28) is imparted to the cutting blade (22).

13. The method according to claim 10, **characterized in that**
a grinding wheel (28) is used having the same specifications throughout its annular surface used for the grinding, and **in that**
the roughing and finishing cuts are selected solely through selection of feed parameters such as direction and rate of feed, overmeasure, and grinding speed.

14. The method according to claim 10 or 13, **characterized in that**
roughing and finishing in steps a) and b), respectively, and thus the surface elements of the annular surface used for grinding are interchangeable.

15. Use of the method according to any of the claims 1 to 14 using a diamond cup-type grinding wheel (28) to grind cemented carbide blades (22).

16. A grinding wheel for carrying out the method according to any of the claims 1 to 15, the grinding wheel (28) comprising a diamond cup-type grinding wheel with a working area (34) having one part (34') located in a face area and one part (34") located in a cylinder area of the cup-type grinding wheel, the working area (34) consisting of an annular surface having a circular arc profile in axial cross section which extends over a total contact angle (GKW), and the grinding wheel having one and the same abrasive coating (32) in the entire working area (34), **characterized in that**
the total contact angle (GWK) is approximately 145° and that the circular arc profile has a radius of curvature (R) lying within a range of 0.5 to 5 mm and preferably of 0.5 to 1 mm.

17. The grinding wheel according to claim 16, **characterized in that**
the grinding wheel (28) has a fixed geometry and is nondressable.

18. The grinding wheel according to claim 17, **characterized in that**
the grinding wheel (28) comprises a metallic carrier body (30) onto which an abrasive coating (32) of diamond grit and a galvanic bonding consisting of nickel is applied, with the diamond grit protruding from the galvanic bonding.

19. The grinding wheel according to claim 16, **characterized in that** the grinding wheel (28) is dressable.

## Revendications

1. Procédé pour le meulage d'au moins une surface sur un couteau (22) destiné à la mise en oeuvre dans le cadre de technique de coupe des métaux, au moyen d'une meule (28) tournant autour d'un axe (38) et présentant une zone d'usinage (34) qui est une surface en anneau présentant, en coupe axiale, un profil coudé, selon lequel on procède :
a) à la génération d'une surface sur le couteau (22), au moyen d'un meulage à l'aide de la surface en anneau, par au moins un premier mouvement relatif de translation entre la meule (28) et le couteau (22) selon une première orientation spatiale entre la meule (28) et le couteau (22), et
b) à un remeulage d'au moins une partie de la surface ainsi générée, à l'aide de la surface en anneau, par au moins un second mouvement relatif de translation entre la meule (28) et le couteau (22) selon une seconde orientation spatiale entre la meule (28) et le couteau (22).

2. Procédé selon la revendication 1, **caractérisé**
**en ce que** l'on réalise, durant l'étape a), la première orientation spatiale entre la meule (28) et le couteau (22) au moyen de la mise au point d'une première position du couteau (22) par rapport à la meule (28), et, en ce que l'on réalise, durant l'étape b), la seconde orientation spatiale entre la meule (28) et le couteau (22) au moyen de la mise au point d'une seconde position du couteau (22) par rapport à la meule (28).

3. Procédé selon la revendication 2, **caractérisé**
**en ce** l'on choisit la première position du couteau (22) de sorte que la meule (28) génère la surface sur le couteau (22) au moyen d'un premier élément de surface de la surface en anneau, élément qui est situé sur la zone cylindrique de la meule (28), et, en ce l'on choisit la seconde position du couteau (22) de sorte que l'on réalise, à l'aide de la meule (28), un remeulage de la surface, qui est en nombre d'au moins une, sur le couteau (22), au moyen d'un deuxième élément de surface de la surface en anneau, élément qui est situé sur la zone frontale de la meule (28).

4. Procédé selon la revendication 3, **caractérisé en ce que**
l'on choisit la seconde position du couteau (22) de sorte que la meule (28) génère la surface obtenue, qui est en nombre d'au moins une, sur le couteau (22), sous forme de facette concave ou plane.

5. Procédé selon une quelconque des revendications 1 à 4, **caractérisé**
**en ce que** l'on réalise l'enlèvement lors de la génération de la surface sur le couteau (22), uniquement par une approche selon une ordonnée de la machine.

6. Procédé selon une quelconque des revendications 1 à 5, **caractérisé**
**en ce que** l'on réalise la génération de la surface sur le couteau (22) uniquement en employant trois axes linéaires (X, Y, Z) qui sont perpendiculaires l'un par rapport à l'autre, et en ce que l'on emploie d'autres axes (C, A) uniquement en tant qu'axe de réglage que l'on positionne sur le couteau (22) avant le véritable meulage générateur de la surface.

7. Procédé selon une quelconque des revendications 1 à 6, **caractérisé**
**en ce que** l'on génère la surface sur le couteau (22) durant l'étape a) et/ou durant l'étape b) en deux passages par deux premiers et deux seconds mouvements relatifs de transition entre la meule (28) et le couteau (22).

8. Procédé selon une quelconque des revendications 1 à 7, **caractérisé**
**en ce que** l'on réalise le procédé à l'aide d'une meuleuse pour couteaux à commande numérique par ordinateur (22).

9. Procédé selon la revendication 8, **caractérisé en ce que**
l'on met en oeuvre, pour procéder au meulage générateur, un système de traitement de l'information CDS pour déterminer les interactions entre les paramètres géométriques et technologiques.

10. Procédé selon une quelconque des revendications 1 à 9, **caractérisé**
**en ce que** l'on génère la surface sur le couteau (22) durant l'étape a) au moyen d'au moins une coupe de dégrossissage, et, en ce que l'on procède, durant l'étape b), à un remeulage d'au moins une partie de la surface générée, au moyen d'une coupe de finition.

11. Procédé selon une quelconque des revendications 1 à 10,
**caractérisé en ce que** l'on réalise le mouvement relatif de translation entre la meule (28) et le couteau (22) en donnant au couteau (22) dans un mouvement vers l'avant ou vers l'arrière par rapport à la meule (28).

12. Procédé selon la revendication 10, **caractérisé**
**en ce que** l'on met le couteau (22) dans un mouvement vers l'avant par rapport à la meule (28) lors de son remeulage afin d'obtenir une coupe de finition.

13. Procédé selon la revendication 10, **caractérisé**
**en ce que** l'on met en oeuvre une meule (28) qui présente les mêmes spécifications sur toute la surface en anneau employée pour le meulage, et, en ce que l'on procède au choix de la coupe de dégrossissage et de la coupe de finition uniquement en choisissant les paramètres de l'avance tels que la direction de l'avance et la vitesse d'avance, l'épaisseur meulé et la vitesse de meulage.

14. Procédé selon la revendication 10 ou 13, **caractérisé en ce que**
l'on peut échanger l'un contre l'autre, dans les étapes a) et b), le dégrossissage et le finissage et donc les éléments de surface de la surface en anneau.

15. Mise en oeuvre du procédé selon une quelconque des revendications 1 à 14, en employant une meule-boisseau diamantée (28) pour le meulage de couteaux en métal dur (22).

16. Meule pour la réalisation du procédé selon une quelconque des revendications 1 à 15, la meule (28) étant construite sous forme d'une meule-boisseau diamantée présentant une zone d'usinage (34) qui se situe partiellement (34') dans une zone frontale et partiellement (34") dans une zone cylindrique de la meule-boisseau, la zone d'usinage (34) étant une surface en anneau présentant, en coupe axiale, un profil en arc de cercle qui s'étend sur un angle de contact total (GKW), et la meule présentant la même garniture de meulage (32) sur toute la zone d'usinage (34), **caractérisée en ce que** l'angle de contact total (GWK) est d'environ 145° et **en ce que** le profil en arc de cercle présente un rayon d'arrondi (R) compris entre 0,5 mm et 5 mm, de préférence entre 0,5 mm et 1 mm.

17. Meule selon la revendication 16, **caractérisée en ce que** la meule (28) présente une géométrie fixe et n'est pas dressable.

18. Meule suivant la revendication 17, **caractérisée en ce que** la meule (28) est constituée d'un corps de support métallique (30) sur lequel on a appliqué une garniture de meulage (32) composée de grains de diamant et d'une composition galvanique qui est constituée de nickel et de laquelle saillissent les grains de diamant.

19. Meule selon la revendication 16, **caractérisée en ce que** la meule (28) est dressable.
